# EUROPÄISCHE PATENTANMELDUNG

(11) **EP 4 764 034 A1**
(43) Veröffentlichungstag der Anmeldung: **24.06.2026**
(21) Anmeldenummer: 24220623.3
(22) Anmeldetag: 17.12.2024
(51) Int. Cl.: C25B 1/042, C25B 9/67, C25B 9/73, C25B 15/021

(54) **SYSTEM FÜR DIE FESTOXID-ELEKTROLYSE**

(71) Anmelder: Sunfire SE, 01237 Dresden (DE)
(72) Erfinder: Hermann, Paul, 01896 Pulsnitz (DE); Richter, Thomas, 01277 Dresden (DE); Brettschneider, Eric, 01307 Dresden (DE)
(74) Vertreter: Epping - Hermann - Fischer

(57) **Zusammenfassung**

Die Erfindung betrifft ein System (1) für die Festoxid-Elektrolyse, umfassend eine Mehrzahl von Elektrolyse-Einheiten (4), die nebeneinander auf einer Aufstellfläche (3) angeordnet sind, wobei die Elektrolyse-Einheiten (4) jeweils eine Basiseinheit (5) und einen Stapel (6) an Festoxid-Elektrolysezellen aufweisen, wobei die Basiseinheit (5) Durchführungen (7) für Fluide aufweist, die mit den benachbarten Elektrolyse-Einheiten (4) gekoppelt sind, und wobei die Basiseinheit (5) als Wärmetauscher (8) ausgebildet ist, sodass eine erste thermische Ebene in einer ersten Höhe der Basiseinheit (5) bezüglich zur Aufstellfläche (3) vorliegt, und wobei der Stapel (6) so eingerichtet ist, dass an dem unteren Ende des Stapels (6) eine zweite thermische Ebene mit einer unterschiedlichen Temperatur vorliegt.

## Beschreibung

Die vorliegende Erfindung betrifft ein System umfassend eine Vorrichtung für die Festoxid-Elektrolyse.

In üblichen Anwendungen werden in sogenannten Hotboxen in der Regel ein oder mehrere Stapel an Festoxid-Elektrolysezellen verbaut.

Der Aufbau ergibt sich insbesondere aus der gewöhnlichen zentralen Gaszu- und abführung.

Die Gasführung von/zu den Stapeln erfolgt über eine sogenannte Bodenplatte mit integrierten Kanälen.

Sowohl einströmendes Fluid, insbesondere Wasserdampf, als auch abfließende Gase, wie z.B. Wasserstoff und Sauerstoff, sind dabei so geleitet, dass diese einem Wärmetauscher zugeführt werden, der sich in der Hotbox bei Zuleitung der Fluide noch vorgelagert zur Bodenplatte befindet.

Das heißt die Gasführungen für die zu- und abfließenden Gase sowie jegliche angrenzenden Konstruktionsteile sind vergleichsweise heiß (in der Regel bis zu 900°C).

Die beschriebene Anordnung ist weiterhin nicht ohne Weiteres skalierbar bzgl. der Anzahl der in der Hotbox angeordneten Stapel.

Der veröffentlichte Stand der Technik hierzu ist z.B. der EP 3281245 B1 zu entnehmen.

Die beschriebene Anordnung wird zumindest teilweise durch die Erfindung gemäß den Ansprüchen modifiziert.

Insbesondere wird ein System für die Festoxid-Elektrolyse offenbart.

Das System kann eine Vorrichtung sein.

Das System umfasst zumindest eine Mehrzahl von Elektrolyse-Einheiten. Die Elektrolyse-Einheiten sind im System bevorzugt nebeneinander und/oder auf derselben Höhe angeordnet.

Insbesondere können die Elektrolyse-Einheiten auf derselben Aufstellfläche, die als ein Träger für die Elektrolyse-Einheiten fungiert, angeordnet sein.

Die Elektrolyse-Einheiten des Systems sind bevorzugt einfach als Ganzes austauschbar und weisen jeweils eine Basiseinheit und einen senkrecht an der Basiseinheit angeordneten Stapel an Festoxid-Elektrolysezellen (SOEC) auf.

Die Basiseinheit und der Stapel sind dabei in der Stapelrichtung des Stapels übereinander aufgebracht. Die Basiseinheit kann unter oder auch über dem Stapel angebracht sein.

Ist die Basiseinheit unter dem Stapel angebracht, fungiert die Basiseinheit vorteilhafterweise auch als mechanischer Träger des Stapels und kann auch als Fuß der Elektrolyse-Einheit bezeichnet werden.

Ist die Basiseinheit hingegen am oberen Ende des Stapels angebracht, kann die Basiseinheit als mechanische Aufhängung fungieren. Alternativ oder zusätzlich kann neben der Basiseinheit ein Träger unter dem Stapel, z.B. eine Trägerplatte, vorgesehen sein, auf der der Stapel aufgestellt ist.

Die Basiseinheit und die Festoxid-Elektrolysezellen weisen in Richtungen senkrecht zur Stapelrichtung bevorzugt dieselben Abmessungen auf, die hier auch als Länge und Breite bezeichnet werden sollen.

In Stapelrichtung können die Basiseinheit und die Festoxid-Elektrolysezellen verschiedene Höhen aufweisen, wobei die Festoxid-Elektrolysezellen bevorzugt alle dieselbe Höhe aufweisen. Weiter bevorzugt weisen Basiseinheit und Festoxid-Elektrolysezelle alle dieselbe Höhe auf.

Die Basiseinheit weist neben der mechanischen Träger- oder Aufhängungsfunktion weiterhin mindestens eine Durchführung für Fluide, bevorzugt mindestens zwei Durchführungen für zwei verschiedene Fluide, die somit voneinander getrennt gefördert werden können, auf.

Es können auch drei Durchführungen für drei Fluide oder mehr Durchführungen vorgesehen sein.

Die wesentliche Richtung der Durchführungen verläuft senkrecht zur Stapelrichtung der Elektrolysezellen.

Die Durchführungen sind jeweils mit den entsprechenden Durchführungen der Basiseinheiten der benachbarten Elektrolyse-Einheiten gekoppelt, sodass das jeweilige Fluid zwischen den Elektrolyse-Einheiten verteilt werden kann.

Mit anderen Worten, die Basiseinheit weist bevorzugt eine Durchführung für ein erstes Fluid auf, die mit benachbarten Durchführungen zu einer durchgehenden Rohrleitung verbunden ist.

Weiterhin weist die Basiseinheit bevorzugt eine separate Durchführung für ein zweites Fluid auf, die ebenfalls mit benachbarten Durchführungen zu einer Rohrleitung für ein zweites Fluid verbunden ist, sodass durch die entsprechenden Rohrleitungen sowohl das erste als auch das zweite Fluid möglichst alle im System bereitgestellten Elektrolyse-Einheiten durchströmen kann.

Die Fluide werden im Betriebszustand der Elektrolyse-Einheiten für deren Funktion in die Festoxid-Elektrolysezellen zu- oder abgeführt.

Dazu weist die Basiseinheit eine Zuführung für ein erstes der zwei Fluide von der Durchführung zum Stapel und eine Abführung für ein zweites der zwei Fluide vom Stapel zu der Durchführung auf.

Vorteilhaft ist die Basiseinheit hierbei als Wärmetauscher zwischen der Zuführung und der Abführung ausgebildet.

Im Betrieb wird hierbei das zugeführte erste Fluid erwärmt, wobei das abgeführte zweite Fluid abgekühlt wird.

In weiteren Ausführungsformen können auch Abführungen für zwei Fluide zu zwei verschiedenen Durchführungen (z.B. ein sauerstoffhaltiges Fluid und ein wasserstoffhaltiges Fluid) vorgesehen sein. Das Grundprinzip des Wärmetauschers wird hierdurch nicht verändert.

Bevorzugt genügt der Wärmeübergang von dem zweiten Fluid zu dem ersten Fluid, um das zweite Fluid genügend vorzuwärmen, damit das zweite Fluid die erforderliche Temperatur aufweist, um in die Elektrolyse-Einheit eingeführt zu werden.

Hilfsweise kann ein zusätzlicher, zum Beispiel elektrischer, Heizer in der Basiseinheit vorgesehen sein, um das zugeführte Fluid weiter zu erwärmen.

Die Basiseinheit kann beispielsweise auch mit Sensoren ausgestattet sein, die die Temperatur des ersten Fluides vor dem Übergang in den Stapel erfassen, sodass der Heizer je nach Bedarf in Abhängigkeit vom Sensorsignal zur weiteren (zusätzlichen) Erhitzung des ersten Fluides an- oder auch wieder abgeschaltet bzw. geregelt werden kann.

Die Temperatur im Wärmetauscher wird im Betrieb in die Richtung zur Elektrolyse-Einheit hin wärmer und in die Richtung weg von der Elektrolyse-Einheit kühler.

Der Wärmetauscher ist derart ausgebildet, dass sich in einem aktiven Betriebszustand, also im Betrieb der Elektrolyse-Einheiten bzw. bei Durchführung der Elektrolyse, eine definierte erste Temperatur in einer ersten Höhe der Basiseinheit bezüglich der Aufstellfläche einstellt, wodurch eine erste thermische Ebene ausgebildet ist, und wobei der Stapel so eingerichtet ist, dass sich in dem aktiven Betriebszustand an dem unteren Ende des Stapels eine zweite Temperatur einstellt, wodurch eine zweite thermische Ebene ausgebildet ist.

Als Höhe wird im vorliegenden Text immer eine Abmessung in Richtung der Stapelrichtung der Elektrolyse-Einheit definiert.

Die zweite thermische Ebene weist eine Temperatur auf, die höher ist als die in der ersten thermischen Ebene.

Insbesondere ist die zweite thermische Ebene die thermische Umgebung, in der die Elektrolyse-Reaktion in der Elektrolyse-Einheit, nämlich in dem Stapel der Elektrolysezellen, stattfindet.

Die zweite thermische Ebene weist also die Temperatur auf, die sich in den Festoxid-Elektrolysezellen im Betrieb einstellt. Die zweite Temperatur, die die zweite thermische Ebene aufweist, beträgt zwischen 700 °C und 900 °C, und insbesondere zwischen 800 °C und 875 °C, zum Beispiel 850 °C.

Die erste thermische Ebene weist eine Temperatur auf, die im Betriebszustand deutlich kühler als die Temperatur der zweiten thermische Ebene ist.

Die kühlere erste thermische Ebene erlaubt es, die Elektrolyse-Einheit mechanisch zu verspannen, elektrisch zu kontaktieren und Leitungen für die Zuführung und Abführung von Fluiden anzuschließen, wie oben beschrieben, ohne dass besondere Voraussetzungen aufgrund eines sehr hohen Temperaturregimes, wie es in der zweiten thermische Ebene herrscht, bei der Konstruktion oder der Materialauswahl zu beachten wären.

Die erste Temperatur beträgt zwischen 150 °C und 500 °C, und insbesondere zwischen 200 °C und 400 °C, zum Beispiel 300 °C.

Gemäß einer Ausführung enthält das zugeführte erste Fluid zumindest Wasserdampf, insbesondere mehr Wasserdampf als Wasserstoff.

Gemäß einer Ausführung enthält das abgeführte zweite Fluid zumindest Wasserstoff, insbesondere Wasserstoffgas, insbesondere mehr Wasserstoff als Wasserdampf.

Der Wasserdampf wird den Festoxid-Elektrolysezellen als Edukt im ersten Fluid zugeführt, während Wasserstoff als Produkt während der Elektrolyse entsteht und im zweiten Fluid abgeführt wird.

Zusätzlich können die Fluide weitere gasförmige oder flüssige Bestandteile enthalten.

Z.B. kann das erste Fluid Kohlendioxid enthalten und das zweite Fluid kann z.B. Kohlenmonoxid und/oder weitere Kohlenstoff-Sauerstoff-Verbindungen enthalten.

Weiterhin entsteht als Produkt der Elektrolyse Sauerstoff, der bevorzugt direkt in die Umgebung der Elektrolysezellen abgegeben wird.

Gemäß einer Ausführung weist der Stapel ein unteres Ende und ein oberes Ende sowie eine Vielzahl von Zellen, die zwischen dem unteren Ende und dem oberen Ende angeordnet sind, auf. Die Richtung, in der die Zellen übereinander gestapelt sind, wird als Stapelrichtung bezeichnet und die entsprechende Abmessung in der Stapelrichtung wird als Höhe bezeichnet.

Gemäß einer Ausführung sind die Basiseinheit und der Stapel an dessen unterem Ende gekoppelt sind, sodass die Basiseinheit als Sockel oder Fuß zwischen der Aufstellfläche und dem Stapel ausgebildet ist.

Die Basiseinheit dient dann auch als mechanischer Träger, über den der Stapel auf der Aufstellfläche steht und optional auch befestigt ist.

Alternativ sind in einer Ausführung die Basiseinheit und der Stapel an dessen oberem Ende gekoppelt, sodass die Basiseinheit als Aufhängung für den Stapel ausgebildet ist.

Der Stapel kann dann wiederum mechanisch an der Aufhängung befestigt sein und somit fest im vorliegenden System angeordnet sein.

Das System kann in einer Ausführung insbesondere eine geschlossene Vorrichtung sein, die einen Druckbehälter umfasst, in dessen Innenraum die weiteren Komponenten des Systems angeordnet sind.

Der Druckbehälter weist innerhalb der Innenwand bevorzugt auch eine thermische Dämmschicht auf, sodass eine Außenwand des Druckbehälters kühl gehalten und der Innenraum des Druckbehälters auf eine wärmere Betriebstemperatur geheizt werden kann.

Dies hat insbesondere auch den Vorteil, dass die Außenwand des Druckbehälters nicht für die stark erhöhten Temperaturen, bei denen die Elektrolyse stattfindet, ausgelegt sein muss.

Die Aufstellfläche bildet bevorzugt eine einheitliche Ebene innerhalb des Druckbehälters, auf der die einzelnen Elektrolyse-Einheiten aufgestellt sind.

Die elektrischen Anschlüsse und die Fluidleitungen im System sind bevorzugt direkt über der Aufstellfläche angeordnet. Das ist insbesondere von Vorteil, wenn in diesem Bereich, insbesondere in einem unteren Bereich des Druckbehälters, ein vergleichsweise kühleres Temperaturregime herrscht als im weiter oben angeordneten Bereich des Druckbehälters, der durch die dort angeordneten Stapel mit Elektrolysezellen im Betrieb beheizt wird bzw. höhere Temperaturen aufweist.

Gemäß einer Ausführung ist ein Gasschieber in der Zuführung vorgesehen, sodass die Zufuhr des ersten Fluids von der Basiseinheit zum Stapel regelbar eingerichtet ist.

Die miteinander verbundenen Durchführungen für die Fluide der benachbarten Elektrolyse-Einheiten bilden bevorzugt eine durchgehende Fluidleitung. Von dieser durchgehenden Fluidleitung aus strömt das erste Fluid durch die jeweiligen Zuführungen, die als Wärmetauscher ausgebildet sind, in die Elektrolyse-Zellen, wie oben beschrieben.

Durch das Schließen einer Zuführung kann die Fluidzuführung zu einer Elektrolyse-Einheit gezielt unterbunden werden und diese Elektrolyse-Einheit somit außer Betrieb genommen werden.

Dies kann beispielsweise von Vorteil sein, wenn das System nur mit einem Teil der vorhandenen Elektrolyse-Einheiten betrieben werden soll, zum Beispiel aus Gründen der Auslastung oder wegen Defekten.

Gemäß einer Ausführung sind die Basiseinheit und der Stapel derart gekoppelt, dass eine mechanische, eine thermische oder eine mechanische und eine thermische Kopplung erfolgt.

Mechanische Kopplung bedeutet hier insbesondere, dass die Basiseinheit und der Stapel fest miteinander verbunden sind. Insbesondere fungiert die Basiseinheit als mechanischer Träger, beispielsweise als Sockel oder als Aufhängung des Stapels.

Über die Basiseinheit ist der Stapel in dem System, beispielsweise in der Vorrichtung, die durch den Druckbehälter begrenzt wird, an einem definierten Platz angeordnet und ist im System befestigt.

Unter thermischer Kopplung wird hier verstanden, dass Wärme im Betrieb vom Stapel direkt auf die Basiseinheit übertragen werden kann und umgekehrt. Zwischen der Basiseinheit und dem Stapel ist also keine thermische Isolation vorgesehen.

Insbesondere weist eine an die Oberfläche des Stapels angrenzende Fläche der Basiseinheit bevorzugt annähernd dieselbe Temperatur auf wie die angrenzende Oberfläche des Stapels.

Gemäß einer Ausführung sind die Basiseinheit und der Stapel durch eine von außen beaufschlagte Druckkraft mechanisch gekoppelt.

Wobei "von außen beaufschlagt" bedeutet, dass der Druck von einer von der Basiseinheit und dem Stapel separaten Vorrichtung aufgebaut wird.

Insbesondere sind die Basiseinheit und der Stapel in einer Spannvorrichtung eingespannt, wobei die Spannvorrichtung an den Seiten der Basiseinheit und des Stapels anliegt, die nach außen zeigen. Mit anderen Worten, die Spannvorrichtung liegt bevorzugt unterhalb und oberhalb an der Elektrolyse-Einheit an.

Hierfür umfasst die Spannvorrichtung bevorzugt eine Spanneinheit und eine Platte, als Verspanndeckel, wobei die Platte außen am Stapel, zum Beispiel oben am Stapel, oder alternativ außen an der Elektrolyse-Einheit, zum Beispiel unten an der Basiseinheit, anliegt.

Die Platte kann fest mit der Elektrolyse-Einheit verbunden sein.

Die Platte und die Spanneinheit werden durch mindestens zwei Stäbe verbunden, die seitlich neben der Elektrolyse-Einheit angeordnet sind und unter mechanischer Spannung stehen, sodass die Stäbe den Stapel, insbesondere die einzelnen Zellen des Stapels, und die Basiseinheit zusammendrücken.

Mit anderen Worten, die Stäbe werden auf Zug und die Elektrolyse-Einheit auf Druck beansprucht.

Die mechanische Spannung wird über die Spanneinheit aufgebracht, die bevorzugt im Bereich des kühlen Temperaturregimes, insbesondere unten an der Elektrolyse-Einheit, angeordnet ist.

Gemäß einer Ausführung ist die Spanneinheit an der Basiseinheit in einem kühlen Bereich außerhalb des Bereichs zwischen dem Stapel und der ersten thermischen Ebene eingerichtet, bevorzugt in einem Bereich unterhalb des Bereichs zwischen dem Stapel und der ersten thermischen Ebene.

Die Spannvorrichtung bzw. deren Spanneinheit kann zum Beispiel entsprechende Verschraubungen oder auch eine Feder umfassen.

Die Spanneinheit ist mit der Elektrolyse-Einheit verbunden, sodass der Stapel der Festoxid-Elektrolysezellen zwischen der Platte und der Basiseinheit auf Druck belastet wird.

Ein Vorteil der Anordnung im Bereich des kühleren Temperaturregimes ist, dass die mechanische Spannvorrichtung nicht zwingend der Beanspruchung bei hohen Temperaturen der Elektrolyse-Einheit standhalten muss.

Die Spannvorrichtung kann beispielsweise auch eine nicht hochtemperaturfeste Feder umfassen.

Gemäß einer Ausführung weist die Basiseinheit in der senkrechten Richtung zwei Hälften auf, wobei die erste thermische Ebene in der von dem Stapel weiter entfernten Hälfte der Basiseinheit ausgebildet ist.

Die erste thermische Ebene kann insbesondere an einer Position definiert sein, die an die Durchführungen für die Fluide in der Basiseinheit angrenzt. Zwischen der Position der ersten thermischen Ebene und dem Stapel der Elektrolysezellen, dessen äußeres Ende die zweite thermische Ebene definiert, sind die Zuund Abführungen, die als Wärmetauscher fungieren, angeordnet.

Gemäß einer Ausführung sind die Durchführungen in einem kühlen Bereich außerhalb des Bereichs zwischen dem Stapel und der ersten thermischen Ebene ausgebildet, bevorzugt in einem Bereich unterhalb des Bereichs zwischen dem Stapel und der ersten thermischen Ebene.

Die Durchführungen sind also nicht mehr Teil des Wärmetauschers, sondern liegen im Bereich des zuvor definierten kühlen Temperaturregimes.

Insbesondere sind die Durchführungen für die Fluide somit, sofern die Basiseinheit vorteilhafterweise unten am Stapel angebracht ist und als Sockel dient, in der Basiseinheit zwischen der ersten thermischen Ebene und der Aufstellfläche ausgebildet.

Gemäß einer Ausführung ist die Basiseinheit vorteilhafterweise dazu eingerichtet, eine zum Eigengewicht der Basiseinheit zusätzliche Flächenpressung bezogen auf den Stapel der Elektrolysezellen von einschließlich 0 N/mm² (Newton pro Quadratmillimeter) bis einschließlich 5 N/mm² aufzunehmen.

Wie zuvor beschrieben kann die Basiseinheit in weiteren Ausführungen zusätzlich einen Heizer, z.B. einen elektrischen Heizer, aufweisen, der zum Erhitzen des Fluides, insbesondere des zugeführten Wasserdampf-haltigen Fluides, in der Zuführung geeignet ist.

Gemäß weiterer Ausführungen sind die Basiseinheit und der Stapel bevorzugt weiterhin derart gekoppelt, dass auch eine elektrische Kopplung zwischen dem Stapel und der Basiseinheit erfolgt.

Dies bedeutet insbesondere, dass die Basiseinheit und der Stapel im elektrischen Kontakt stehen und keine elektrische Isolierung zwischen der Basiseinheit und dem Stapel vorgesehen ist.

Gemäß einer Ausführung erfolgt die elektrische Kontaktierung an der Basiseinheit in einem kühlen Bereich außerhalb des Bereichs zwischen dem Stapel und der ersten thermischen Ebene, bevorzugt in einem Bereich unterhalb des Bereichs zwischen dem Stapel und der ersten thermischen Ebene.

Dies ist insbesondere vorteilhaft, da in diesem Fall bei elektrischer Kontaktierung nicht auf weitere Herausforderungen aufgrund einer stark erhöhten Temperatur, insbesondere der Betriebstemperatur der Elektrolysezellen, Rücksicht genommen werden muss.

Die elektrische Peripherie, wie beispielsweise eine elektrische Verkabelung, kann so vorteilhaft im Bereich des kühlen Regimes, bevorzugt auf der Aufstellfläche oder unter der Aufstellfläche angeordnet und angebracht werden. Z.B. wird ein ungewolltes Überhitzen von elektrischen Komponenten somit vorteilhaft vermieden.

Dies ist weiterhin auch platzsparend und erlaubt eine vorteilhaft kompakte Ausführung der Vorrichtung.

Die elektrische Kontaktierung dient der Übertragung von Gleichstrom und erfolgt in der Regel über zwei Kontaktstellen, von denen eine den Pluspol (in den Figuren mit "+" dargestellt) und eine den Minuspol (in den Figuren mit "-" dargestellt) bildet. Bevorzugt bildet die erste Kontaktstelle an dem Stapel den Minuspol und die zweite Kontaktstelle an der Basiseinheit den Pluspol. Die Kontaktierung kann jedoch auch umgekehrt ausgeführt sein.

Bevorzugt ist eine der Kontaktstellen an der Basiseinheit und eine der Kontaktstellen an der Spannvorrichtung, zum Beispiel direkt an der Spanneinheit oder an einem oder beiden der Stäbe vorgesehen.

Über die bevorzugt elektrisch leitende Spannvorrichtung wird dann das Ende des Stapels, das von der Basiseinheit weg weist, also bevorzugt das obere Ende, elektrisch kontaktiert, da die Spannvorrichtung direkt mit dem entsprechenden Ende des Stapels in mechanischem und elektrischem Kontakt steht.

Von der Basiseinheit, mit der die Spannvorrichtung auch in mechanischem Kontakt steht, ist die Spannvorrichtung entsprechend elektrisch isoliert.

Insbesondere ist die elektrische Kontaktierung gemäß einer speziellen Ausführungsform zumindest zum Teil an der Basiseinheit zwischen der ersten thermischen Ebene und der Aufstellfläche ausgebildet.

Eine erste Kontaktstelle ist dann entsprechend wie zuvor beschrieben an der Spannvorrichtung vorgesehen.

Eine zweite Kontaktstelle ist z.B. an einem unteren Ende oder seitlich an der Basiseinheit vorgesehen.

Insbesondere kann hierfür ein elektrisch leitendes Blech vorgesehen sein, das unten an der Basiseinheit anliegt.

Alternativ kann die zweite Kontaktstelle an mechanischen Trägern seitlich an der Basiseinheit ausgebildet sein.

Gemäß bevorzugter Ausführungen erfolgt die elektrische Kontaktierung an dem Stapel also über die Spannvorrichtung, wobei die Spannvorrichtung elektrisch mit einem Ende des Stapels in Kontakt steht, das von der Basiseinheit weg weist, bevorzugt einem oberen Ende.

Im Folgenden wird die Erfindung anhand von Figuren detailliert beschrieben. Es handelt sich um Ausführungsbeispiele, deren Merkmale gemäß der Erfindung beliebig kombiniert sein können. Die Erfindung ist nicht auf die gezeigten Ausführungsbeispiele beschränkt.

Die Figuren zeigen:
Figur 1: zeigt eine schematische Darstellung eines Ausführungsbeispiels der Vorrichtung, umfassend einen Druckbehälter, eine exemplarische Elektrolyse-Einheit mit Spannvorrichtung, einen Festoxid-Elektrolysezellen-Stapel und eine Basiseinheit.
Figur 2: zeigt schematisch einen Querschnitt durch einen Druckbehälter mit einer Behälterwand, einer Dämmung, einer Aufstellfläche und mehreren Elektrolyse-Einheiten.
Figur 3: zeigt schematisch ein erstes Ausführungsbeispiel des unteren Endes einer Elektrolyse-Einheit mit der Basiseinheit, der Spannvorrichtung und der elektrischen Kontaktierung.
Figur 4: zeigt schematisch ein zweites Ausführungsbeispiel des unteren Endes einer Elektrolyse-Einheit mit der Basiseinheit, der Spannvorrichtung und der elektrischen Kontaktierung.
Figur 5: zeigt schematisch ein drittes Ausführungsbeispiel des unteren Endes einer Elektrolyse-Einheit mit der Basiseinheit, der Spannvorrichtung und der elektrischen Kontaktierung.
Figur 6: zeigt schematisch ein Ausführungsbeispiel für die Verbindung der Fluid-Durchführungen benachbarter Elektrolyse-Einheiten.
Figur 7: zeigt ein Ausführungsbeispiel für eine konkrete Ausführung der Basiseinheit.
Figur 8: zeigt ein Ausführungsbeispiel für die konkrete Ausführung der Verbindung der Fluid-Durchführungen benachbarter Elektrolyse-Einheiten anhand der in Figur 7 gezeigten Elektrolyse-Einheit.
Figur 9: zeigt eine schematische Darstellung eines alternativen Ausführungsbeispiels mit einer im Vergleich zu Figur 1 umgekehrt angeordneten Elektrolyse-Einheit.

In Figur 1 ist das System beispielhaft als Vorrichtung 1 dargestellt.

Die beispielhafte Vorrichtung 1 umfasst einen Druckbehälter 2.

Der Druckbehälter 2 besteht zumindest aus einer äußeren Behälterwand, die geeignet ist, einer hohen Druckdifferenz zwischen einem Innen- und einem Außendruck standzuhalten. Mit "innen" ist dabei immer im Innenraum des Druckbehälters und mit "außen" außerhalb des Druckbehälters gemeint.

Um die mechanische Festigkeit und Beständigkeit des Druckbehälters zu erhöhen, ist es vorteilhaft, wenn die Behälterwand annähernd Umgebungstemperatur aufweist, also kaum aus dem Inneren des Druckbehälters heraus aufgeheizt wird. Hierfür kann eine Dämmung innen an der Behälterwand vorgesehen sein, die wärmeisolierend wirkt.

Die Dämmung kann eine oder mehrere Schichten umfassen.

Im Inneren des Druckbehälters ist eine Aufstellfläche 3 vorgesehen. Die Aufstellfläche 3 kann insbesondere eine Oberfläche einer Aufstellvorrichtung sein.

Die Aufstellfläche 3 ist im Beispiel waagrecht in einem unteren Bereich des Druckbehälters 2 angeordnet.

Die Aufstellfläche 3 ist eine ebene Fläche, die eine Möglichkeit zum Aufstellen und Befestigen der im Druckbehälter 2 angeordneten Elektrolyse-Einheiten bietet.

Eine oder mehrere Elektrolyse-Einheiten 4 kann/können auf der Aufstellfläche 3 angeordnet sein und durch geeignete Vorrichtungen wie z.B. Transportschienen darauf festgelegt sein.

Die Elektrolyse-Einheiten 4 können dabei zum Beispiel in einer oder mehreren Reihen oder in einer kreisförmigen Anordnung angeordnet sein.

Im Bereich der Aufstellfläche 3 sind vorteilhaft auch die Vorrichtungen zum Fluidtransport zu und von den Elektrolyse-Einheiten 4, zum elektrischen Anschluss und zur elektrischen Kontaktierung der Elektrolyse-Einheiten 4 und zur mechanischen Verspannung der Elektrolyse-Einheiten 4 vorgesehen.

In Figur 1 ist schematisch eine exemplarische Elektrolyse-Einheit 4 dargestellt. Die Elektrolyse-Einheit 4 umfasst eine Basiseinheit 5 und einen Stapel 6 an Elektrolysezellen, in denen die eigentliche Elektrolysereaktion zur Bildung der Gase Wasserstoff und Sauerstoff aus Wasser(dampf) stattfindet.

Der Stapel 6 ist insbesondere ein Stapel mehrerer Festoxid-Elektrolysezellen (solid oxide electrolyzer cells, SOECs).

Die Stapelrichtung des Stapels 6 verläuft von unten nach oben, also senkrecht von der Aufstellfläche 3 weg.

Die Basiseinheit 5 ist im Beispiel unter dem Stapel 6 angeordnet und dient somit als Sockel oder Fuß für den Stapel6, wobei der Stapel 6 auf der Basiseinheit 5 angeordnet ist und über die Basiseinheit 5 auf der Aufstellfläche 3 befestigt ist.

In anderen Beispielen (siehe Beispiel in Figur 11 unten) kann die Basiseinheit 5 auch als Aufhängung am oberen Ende des Stapels 6, also am entgegengesetzten Ende wie die Aufstellfläche 3, vorgesehen sein. Die Aufhängung kann dann an einer zur Aufstellfläche alternativen Aufhängvorrichtung befestigt sein.

Die Basiseinheit 5 umfasst in ihrem Inneren weiterhin Durchführungen 7 für die Durchströmung von Fluiden, Zu- und Abführungen für die Fluide in oder aus dem Stapel 6 der Elektrolysezellen und einen Wärmetauscher 8, der zwischen den Zu- und den Abführungen der Fluide ausgeprägt ist.

In der beispielhaften Basiseinheit 5 sind die zwei gezeigten Durchführungen 7 vorgesehen. Die Durchführungen 7 sind bevorzugt am unteren Ende der Basiseinheit 5, die der Aufstellfläche 3 zugewandt ist, angeordnet. Die Durchführungen 7 und die enthaltenen Fluide sollen bevorzugt möglichst kühl bleiben, um eine erhöhte thermomechanische Beanspruchung zu vermeiden und einem unerwünschten Erhitzen der Fluide vorzubeugen, und daher möglichst entfernt von dem wärmeren Stapel 6 der Elektrolysezellen angeordnet sein.

In einer ersten der beiden Durchführungen 7 wird dabei ein Wasserdampf enthaltendes erstes Fluid gefördert, in einer zweiten der Durchführungen 7 wird ein Wasserstoff enthaltendes zweites Fluid gefördert.

Der Wasserdampf aus dem ersten Fluid wird in den Elektrolysezellen zumindest teilweise zu Sauerstoff und Wasserstoff zerlegt und der entstandene Wasserstoff wird im zweiten Fluid als Produkt abgeführt, während der Sauerstoff z.B. direkt in den Innenraum des Druckbehälters und darüber in die Umgebung entweicht.

Von der ersten Durchführung 7, die vergleichsweise kühlen Wasserdampf von ca. 150 °C bis 500 °C, bevorzugt bis 300 °C beinhaltet, ist in der Basiseinheit 5 eine Zuführung für das erste Fluid zu dem Stapel 6 vorgesehen, während von dem vergleichsweise warmen Stapel 6 mit einer Betriebstemperatur während der Elektrolyse von ca. 700 °C bis 900 °C aus eine Abführung für das zweite Fluid mit dem entstehenden Wasserdampf zur zugehörigen Durchführung 7 für das zweite Fluid vorgesehen ist.

Zwischen dem Stapel 6 und den Durchführungen 7 ist in der Basiseinheit 5 ein Wärmetauscher 8 zwischen den entsprechend geeignet geführten Zu- und Abführungen konfiguriert.

Somit werden zumindest zwei thermische Ebenen in der Elektrolyse-Einheit 4 geschaffen: eine erste thermische Ebene A umfasst einen unteren Bereich in der Basiseinheit 5 unterhalb des Wärmetauschers 8 und weist eine vergleichsweise kühle Temperatur von bevorzugt ca. 150 °C bis 500 °C, bevorzugt bis 300 °C auf.

Eine zweite thermische Ebene B beginnt am unteren Ende des Stapels 6, die an die Basiseinheit 5 grenzt, und weist die hohe Betriebstemperatur der Elektrolysezellen von ca. 700 °C bis 900 °C auf.

Ist die Basiseinheit 5 über dem Stapel 6 angeordnet, sind auch die beiden thermischen Ebenen entsprechend andersherum angeordnet, die erste thermische Ebene oben in einem oberen Bereich der Basiseinheit 5, der vom Stapel 6 weg gerichtet ist, und die zweite thermische Ebene darunter, beginnend am oberen Ende des Stapels 6.

Weitere thermische Ebenen können entlang des Wärmetauschers zwischen der ersten und zweiten thermischen Ebene definiert sein und weisen entsprechen dazwischenliegende Temperaturen auf.

Die Ausbildung der verschiedenen thermischen Ebenen hat den Vorteil, dass temperaturempfindliche Vorrichtung an der Elektrolyse-Einheit jeweils im Bereich der kühleren ersten thermischen Ebene angeordnet werden können. Zusätzliche Maßnahmen zum Hochtemperaturschutz sind dann überflüssig, was (Montage-) Aufwand und Kosten spart.

Da im konkreten Fall die Fluid-Durchführungen 7 im kalten Bereich der ersten thermischen Ebene oder unterhalb der ersten thermischen Ebene angeordnet sind, erfahren sie vorteilhafterweise keine erhöhte thermomechanische Beanspruchung.

Die Durchführungen 7 können insbesondere als Rohrleitungen umfassend Rohrteile ausgeführt sein. Die thermomechanische Beanspruchung der Rohrleitungen bzw. der möglichen Verbindungsstücke zwischen den Rohrteilen ist somit geringer als in dem Fall, bei dem die Durchführungen 7 unter hoher thermischer Beanspruchung stehen.

Für den Fall, dass der Wärmetauscher 8 allein nicht ausreicht, um das erste Fluid bzw. den Wasserdampf genügend vorzuwärmen, kann weiterhin ein Heizer, beispielsweise ein elektrischer Heizer 9 am oberen Ende der Basiseinheit 5 vorgesehen sein.

Die gesamte Elektrolyse-Einheit 4 umfassend den Stapel 6 der Festoxid-Elektrolysezellen und die Basiseinheit 5 wird mechanisch durch eine gemeinsame mechanische Verspannung, die die Elektrolyse-Einheit 4 auf Druck beansprucht, verspannt und so zusammengehalten.

Die gemeinsame Verspannung wird durch eine Spannvorrichtung 10 erzielt, wobei die Spannvorrichtung 10 eine Spanneinheit 11, zwei Stäbe 12 und eine Platte 13 umfasst.

Durch die Spanneinheit 11 wird die mechanische Verspannkraft eingestellt. Die Spanneinheit 11 ist an einem der Enden der Elektrolyse-Einheit 4 befestigt. Am gegenüberliegenden Ende ist die Platte 13 an der Elektrolyse-Einheit befestigt, wobei die Platte 13 und die Spanneinheit 11 über die Stäbe 12, die seitlich entlang der Elektrolyse-Einheit 4 verlaufen und entsprechend auf Zug beansprucht werden, verbunden sind.

Im vorliegenden Beispiel ist die Spanneinheit 11 vorteilhaft am kühlen Ende der Elektrolyse-Einheit 4, in etwa auf Höhe der ersten thermischen Ebene angeordnet.

Somit entfallen besondere Anforderungen an die Spanneinheit 11 aufgrund von hoher thermomechanischer Belastung. Die Spanneinheit 11 kann mit den üblichen Vorrichtungen und Materialien, die für eine mechanische Verspannung bei Temperaturen bis 250 °C geeignet sind, ausgeführt werden.

Die Platte 13 ist dann am heißen oberen Ende der Elektrolyse-Einheit 4, bzw. des Stapels 6 angebracht, sodass die Basiseinheit 5 und der gesamte Stapel 6 durch die Spanneinheit miteinander verpresst werden, indem die Platte 13 und die Spanneinheit 11 durch die auf Zug beanspruchten Stäbe 12 verbunden sind.

Die Spanneinheit 11 kann zur Erzeugung der mechanischen Spannung zum Beispiel Verschraubungen oder auch Federpakete mit geeigneten Spannfedern umfassen. Die Spanneinheit 11 kann beispielsweise auch als integraler Bestandteil der Basiseinheit 5 ausgeführt sein.

Wie in Figur 2 dargestellt, können in einem Druckbehälter 2 auch mehr als eine einzelne Elektrolyse-Einheit 4 auf der Aufstellfläche 3 angeordnet sein.

In Figur 2 ist auch die Wärmedämmung 14 dargestellt, die den warmen Innenraum des Druckbehälters 2 von der kühlen Behälterwand des Druckbehälters abgrenzt.

Am unteren Boden des Druckbehälters kann das Dämmmaterial eine ebene Fläche bilden, auf der die Aufstellfläche 3 angeordnet ist. Die Aufstellfläche 3 ist die Oberfläche einer Aufstellvorrichtung, die zum Beispiel eine Metallkonstruktion mit einem nach oben abschließenden ebenen Blech umfasst.

Der Druckbehälter 2 weist bevorzugt einen zylinderförmigen Mittelteil und beidseitig am zylinderförmigen Mittelteil gewölbte Böden auf.

Der Druckbehälter 2 kann z.B. wie in Figur 1 gezeigt stehend, wobei die Zylindergrundflächen nach unten und nach oben zeigen, oder wie in Figur 2 gezeigt liegend, wobei die Zylindermantelfläche nach unten und oben zeigt, angeordnet sein.

In den Figuren 3 bis 5 werden exemplarische Möglichkeiten der elektrischen Kontaktierung der Elektrolyse-Einheit 4 gezeigt.

In den Figuren 3 bis 5 ist zur Vereinfachung jeweils nur die Basiseinheit 5 und nicht der Stapel 6 der Elektrolysezellen dargestellt.

In Figur 3 ist eine erste Möglichkeit der elektrischen Kontaktierung und weiterhin der mechanischen Verspannung dargestellt.

Die Basiseinheit 5 umfasst hier eine Aufhängungseinheit 15 zur mechanischen Verbindung und Befestigung mit der Spannvorrichtung 10.

Die Spannvorrichtung 10 umfasst die Spanneinheit 11. Im Beispiel sind als Spanneinheit 11 Federpakete 16 zwischen den Stäben 12 und der Aufhängungseinheit 15 zur Erzeugung der erforderlichen mechanischen Spannung vorgesehen.

Im Ausführungsbeispiel der Figur 3 ist weiterhin eine elektrische Isolierung 17a, beispielsweise aus nicht-leitendem Kunststoff, zwischen der Basiseinheit 5, insbesondere der Aufhängungseinheit 15 und der Spannvorrichtung 10, insbesondere den Stäben 12 und dem Federpaket 16 vorgesehen.

Zur elektrischen Kontaktierung der Elektrolyse-Einheit 4 ist es erforderlich, dass der Stapel 6 der Elektrolysezellen von zwei Seiten, also von unten und oben, mit unterschiedlicher Polarität kontaktiert ist.

Die Kontaktierung von unten erfolgt hier über die Basiseinheit 5, die im Ausführungsbeispiel zumindest teilweise elektrisch leitend beschaffen ist.

Am einfachsten erfolgt die Kontaktierung der Basiseinheit 5 von außen seitlich an der Aufhängungseinheit 15. Im Beispiel wird hier der Pluspol angelegt.

Die Kontaktierung des oberen Endes der Elektrolyse-Einheit 4 erfolgt hier über die dann ebenfalls elektrisch leitende Spannvorrichtung 11, insbesondere über die unteren Enden der Stäbe 12, die über die ebenfalls elektrisch leitende Platte 13 mit dem oberen Ende des Stapels 6 verbunden und im elektrischen Kontakt ist.

Im vorliegenden Beispiel wird an den Stäben 12 der Minuspol angelegt.

Durch die vorliegend gezeigte Ausführung der elektrischen Kontaktierung kann der elektrische Anschluss der Elektrolyse-Einheit 4 komplett an deren unteren Ende in einem Bereich mit vergleichsweise kühlen Temperaturen, insbesondere im Bereich der ersten thermischen Ebene erfolgen.

Somit werden die elektrische Peripherie und die elektrischen Kontakte bevorzugt nur den Temperaturen der ersten thermischen Ebene ausgesetzt und müssen nicht gegen höhere Temperaturen geschützt werden.

Dies vereinfacht den Aufbau der Vorrichtung und spart Kosten. Weiterhin kann die elektrische Peripherie, wie beispielsweise Stromkabel, somit einfach auf der Aufstellebene 3 angeordnet werden.

Zwischen der elektrisch kontaktierten Basiseinheit 5 und der Aufstellfläche 3 ist weiterhin eine elektrisch isolierende Isolationsplatte 17b vorgesehen.

Weiterhin kann die Aufstellfläche 3 eine Transportschiene zum einfachen Ein- und Ausbau der Elektrolyse-Einheit 4 umfassen.

Die Kontaktierungen können zum Beispiel durch Verschweißungen oder Verschraubungen an den entsprechenden Stellen der Elektrolyse-Einheit 4 ausgeführt sein.

Die Plus- und Minuspole können auch jeweils vertauscht angeordnet sein. Dies gilt auch für die weiteren Ausführungsbeispiele.

Die Ausführungsbeispiele in den Figuren 4 und 5 sind im Wesentlichen wie in Figur 3 ausgeführt, weisen jedoch auch leichte Unterschiede auf.

In Figur 4 ist im Unterschied zu Figur 3 der Pluspol nicht direkt an der Basiseinheit 5, sondern an der untersten Zelle des Stapels 6 an Elektrolysezellen angeordnet. Die Temperatur an der Stelle der Kontaktierung des Pluspols ist somit wärmer als im Ausführungsbeispiel in Figur 3.

Die elektrische Peripherie kann jedoch weiterhin vorteilhaft im unteren Bereich des Druckbehälters, nahe an der Aufstellfläche 3 angeordnet sein. Eine elektrische Leitung zum oberen Ende des Stapels 5 muss, wie auch im Beispiel nach Figur 3, nicht separat ausgeführt sein, da die Stäbe 13 als elektrische Leiter fungieren.

Im Beispiel in Figur 4 ist zusätzlich auch eine elektrische Isolierung in Form einer Isolierplatte 17c zwischen der Basiseinheit 5 und dem Stapel 6 vorgesehen.

Im Beispiel in Figur 5 erfolgt die Kontaktierung des Pluspols wieder direkt über die elektrisch leitende Basiseinheit 5.

Hierfür wird die Basiseinheit 5 im gezeigten Ausführungsbeispiel direkt von unten kontaktiert. Dies kann zum Beispiel über eine elektrisch leitend Transportschiene auf der Aufstellfläche 3 erfolgen. Die Transportschiene ist dann bevorzugt durch eine elektrische Isolierplatte 17d von der Aufstellfläche 3 getrennt.

In anderen Ausführungsbeispielen können Plus- und Minuspol auch wiederum vertauscht sein.

Das Ausführungsbeispiel in Figur 5 hat den zusätzlichen Vorteil, dass die einzelnen Elektrolyse-Einheiten 4 nicht einzeln an der Basiseinheit 5 kontaktiert werden müssen, sondern mittels des Kontaktierens einer Transportschiene alle Elektrolyse-Einheiten 4 kontaktiert werden können.

Eine ähnliche Schiene kann auch entlang der Stäbe 12 vorgesehen sein, um den Minuspol an alle Elektrolyse-Einheit 4 gemeinsam anzulegen.

In Figur 6 ist ein weiteres Ausführungsbeispiel gezeigt. Die Ausführung der einzelnen Elektrolyse-Einheiten 4 kann dabei den vorherigen Ausführungsbeispielen entsprechen.

In Figur 6 ist weiter gezeigt, wie die Fluid-Durchführungen 7 benachbarter Elektrolyse-Einheiten 4 miteinander verbunden sind und so eine durchgängige Rohrleitung 18 bilden.

Zur Vereinfachung sind wiederum nur die Basiseinheiten 5 dargestellt.

Die Durchführungen 7 weisen dazu bevorzugt jeweils Anschlussstücke 18a auf. Zwei benachbarte Anschlussstücke 18a können mit einem Verbindungsstück 18b einfach verbunden sein.

Das Verbindungsstück 18b kann zum Beispiel ein Rohrflanschteil sein.

Da die gesamte Fluidleitung im kühlen Bereich im unteren Druckbehälter 2 positioniert ist, müssen die Rohrleitung 18 und deren Bestandteile vorteilhafterweise keine besonderen Anforderungen bezüglich Hochtemperaturfestigkeit erfüllen.

In den Figuren 7 und 8 sind konkrete Ausgestaltungen der Basiseinheit 5 und der Durchführungen 7, insbesondere auch mehrerer nebeneinander angeordneter Basiseinheiten 5 gezeigt.

Wie in Figur 7 dargestellt umfasst die Basiseinheit 5 zum Beispiel eine elektrisch leitende Metallwandung 19, die von außen elektrisch kontaktiert werden kann, um den Stapel 6 elektrisch anzuschließen.

Im Inneren der Basiseinheit 5 sind unten bzw. an einem von dem Stapel 6 wegweisenden Ende die zwei Durchführungen 7 für die Fluide vorgesehen.

Am oberen, dem Stapel 6 zugewandten Ende der Basiseinheit 5 sind Anschlüsse 20 für den Fluidtransport zum Stapel 6 hin bzw. vom Stapel 6 weg vorgesehen.

Zwischen den Durchführungen 7 für die Fluide und den Anschlüssen 20 für die Fluide ist in der Basiseinheit 5 bevorzugt ein Wärmetauscher 8 in Form einer in der Basiseinheit 5 integrierten Wärmetauscherstruktur ausgeprägt; zum Beispiel wie nachfolgend beschrieben ist.

Die Wärmetauscherstruktur ist möglichst so konfiguriert, dass ein möglichst großer Wärmeaustausch zwischen dem abzukühlenden Fluid, das heißt dem Fluid mit dem in den Elektrolysezellen produzierten Wasserstoff, und dem zu wärmenden zugeführten Fluid, welches zumindest Wasserdampf als Elektrolyse-Edukt enthält, stattfindet.

In Figur 8 ist exemplarisch eine Möglichkeit der Verbindung mehrerer aneinander angrenzender Durchführungen 7 zu einer geschlossenen Rohleitung 18 gezeigt.

Die Durchführungen weisen bevorzugt an den beiden Seiten der Basiseinheit 5 verschieden dimensionierte Anschlussstücke 18a auf.

Die Anschlussstücke 18a sind insbesondere vorteilhaft so dimensioniert, dass jeweils der Außendurchmesser eines ersten Anschlussstücks in den Innendurchmesser eines zweiten Anschlussstücks passt. Dann können die ersten und zweiten Anschlussstücke der benachbarten Basiseinheiten jeweils direkt ineinander gesteckt werden und so Rohrleitungen 18 zum Transport der Fluide bilden.

Ein Anschlussstück 18a einer ersten Basiseinheit 5 und ein Anschlussstück 18a einer letzten Basiseinheit 5 sind dann an geeignete Vorrichtungen zur Zu- und Abführung der Fluide angeschlossen.

Die Positionierung der Rohrleitung auf der ersten thermischen Ebene verhindert eine ungewollt hohe thermomechanische Beanspruchung, sodass das beschriebene Steckkonzept realisierbar ist.

Bei der Steckverbindung weisen die ineinander versteckten Anschlusstücke 18a bevorzugt verschiedene Abmessungen auf.

Das breitere der Anschlussstücke weist einen so großen Innendurchmesser auf, dass das schmalere der Anschlussstücke mit einem entsprechend angepassten Außendurchmesser in das breitere Anschlussstück hineingeschoben werden kann.

Ein Dichtring, z.B. ein O-Ring aus Gummi, kann vorgesehen sein, um die beiden zusammengesteckten Anschlussstücke 18a dicht miteinander zu verbinden, sodass kein Fluid in einem möglichen Spalt zwischen der äußeren Oberfläche des inneren und der inneren Oberfläche des äußeren Anschlussstücks austritt.

Das Konzept der Versteckung ermöglicht eine Anordnung der Basiseinheiten 5 auf einer so eng wie möglichen Stellfläche. Eine Anordnung in Reihe oder auch rund im Kreis ist realisierbar.

Entsprechende Anschlusstücke bzw. Basiseinheiten mit den Anschlussstücken können auch einfach und individuell via additiven Fertigungsverfahren hergestellt werden.

Die Wartung ist aufgrund der einfachen Ausführung vorteilhaft kostengünstig und einfach.

Alternativ können auch andere Konzepte zur Verbindung der Anschlussstücke 18a der Durchführungen 7 vorgesehen sein, zum Beispiel können Verbindungsstücke 18b wie Rohrflanschteile die Anschlusstücken 18a verbinden, wie in Figur 6 dargestellt. Dies hat insbesondere den Vorteil einer höheren thermomechanischen Widerstandsfähigkeit.

Alternativ können auch Verschraubungen zwischen den Anschlusstücken 18a vorgesehen sein.

Weiterhin vorteilhaft kann die komplexe Wärmetauscherstruktur per additiver Fertigung (3D-Druck) individuell gestaltet und gefertigt werden. So kann insbesondere einfach und nach den individuellen Anforderungen ein optimaler Kompromiss aus geringem Druckverlust der Fluide und hoher Wärmetauscherleistung erzielt werden.

Das Design kann vorteilhaft insbesondere auch so gewählt werden, dass die Basiseinheit hohem Gasdruck und hoher (äußerer) mechanischer Beanspruchung oder Traglasten standhält.

Vorteilhaft kann der gesamte Aufbau der Basiseinheit 5 per additiver Fertigung gestaltet und gefertigt bzw. gedruckt sein.

In Figur 9 wird schließlich die alternative Ausführung gezeigt, die gesamte Elektrolyse-Einheit 4 umgekehrt anzuordnen, sodass die Basiseinheit 5 als Aufhängung dient und oberhalb des Stapels 6 der Elektrolysezellen angeordnet ist. Der gesamte Aufbau der Elektrolyse-Einheit 4 wie zuvor beschrieben ist dann bevorzugt umgekehrt ausgeführt.

Das heißt, dass ein kalter Bereich mit der ersten thermischen Ebene in der oberen Hälfte der Basiseinheit 5, entfernt vom Stapel 6 ausgebildet ist. Hier sind die Durchführungen 7 für die Fluide, die elektrischen Kontaktierungen und die Spanneinheit 11 vorgesehen.

Der Wärmetauscher 8 ist unterhalb der Durchführungen 7 zwischen den Durchführungen 7 und dem Stapel 6 konfiguriert.

Der Stapel 6 hängt unten an der als Aufhängung fungierenden Basiseinheit 5. Am oberen Ende des Stapels 6, das an die Basiseinheit 5 grenzt, ist die zweite thermische Ebene ausgebildet.

Die Basiseinheit 5 und der Stapel 6 werden wiederum von der Spannvorrichtung 10 mit den Stäben 12 zusammengehalten, wobei die Platte 13 den Stapel 6 hier nach unten abschließt.

Statt oder neben einer Aufstellfläche kann im gezeigten alternativen Ausführungsbeispiel eine Aufhängvorrichtung 21 vorgesehen sein, an dem die Basiseinheit 5 mechanisch befestigt ist.

Die übrigen Ausgestaltungen der Vorrichtung 1 können analog zu den zuvor gezeigten Ausführungen eingerichtet sein.

### Referenzzeichenliste

- 1: Vorrichtung
- 2: Druckbehälter
- 3: Aufstellfläche
- 4: Elektrolyse-Einheit
- 5: Basiseinheit
- 6: Stapel der Elektrolysezellen
- 7: Durchführungen für Fluide
- 8: Wärmetauscher
- 9: optionaler Heizer
- 10: Spannvorrichtung
- 11: Spanneinheit
- 12: Stäbe
- 13: Platte
- 14: Wärmedämmung
- 15: Aufhängungseinheit
- 16: Federpaket
- 17a: elektrische Isolierung
- 17b, 17c, 17d: elektrische Isolationsplatten
- 18: Rohrleitung
- 18a: Anschlussstücke
- 18b: Verbindungsstück
- 19: Metallwandung
- 20: Anschlüsse
- 21: Aufhängvorrichtung

- A: erste thermische Ebene
- B: zweite thermische Ebene

- "+": Pluspol, elektrische Kontaktierung mit positiver Polarität
- "-": Minuspol, elektrische Kontaktierung mit negativer Polarität

## Patentansprüche

1. System (1) für die Festoxid-Elektrolyse, umfassend eine Mehrzahl von Elektrolyse-Einheiten (4), die nebeneinander auf einer Aufstellfläche (3) angeordnet sind,
wobei die Elektrolyse-Einheiten (4) jeweils eine Basiseinheit (5) und einen senkrecht an der Basiseinheit (5) angeordneten Stapel (6) an Festoxid-Elektrolysezellen aufweisen,
wobei die Basiseinheit (5) für mindestens zwei Fluide jeweils eine Durchführung (7) aufweist, die mit den entsprechenden Durchführungen (7) der Basiseinheiten (5) der benachbarten Elektrolyse-Einheiten (4) gekoppelt sind, sodass eine Verteilung der Fluide zwischen den Elektrolyse-Einheiten (4) ermöglicht ist, und
wobei die Basiseinheit (5) eine Zuführung für ein erstes der zwei Fluide von der Durchführung (7) zum Stapel (6) und eine Abführung für ein zweites der zwei Fluide vom Stapel (6) zu der Durchführung (7) aufweist, wobei die Basiseinheit (5) als Wärmetauscher (8) zwischen der Zuführung und der Abführung ausgebildet ist,
wobei der Wärmetauscher (8) derart ausgebildet ist, dass sich in einem aktiven Betriebszustand eine erste Temperatur in einer ersten Höhe der Basiseinheit (5) bezüglich der Aufstellfläche (3) einstellt, wodurch eine erste thermische Ebene ausgebildet ist, und wobei der Stapel (6) so eingerichtet ist, dass sich in dem aktiven Betriebszustand an dem unteren Ende des Stapels (6) eine zweite Temperatur einstellt, wodurch eine zweite thermische Ebene ausgebildet ist.

2. System nach Anspruch 1, wobei das zugeführte erste Fluid Wasserdampf enthält und das abgeführte zweite Fluid Wasserstoffgas enthält.

3. System nach einem der Ansprüche 1 bis 2, wobei der Stapel (6) ein unteres Ende und ein oberes Ende sowie eine Vielzahl von Zellen, die zwischen dem unteren Ende und dem oberen Ende angeordnet sind, aufweist.

4. System nach Anspruch 3, wobei die Basiseinheit (5) und der Stapel (6) an dessen unterem Ende gekoppelt sind, sodass die Basiseinheit (5) als Sockel zwischen der Aufstellfläche und dem Stapel (6) ausgebildet ist.

5. System nach Anspruch 3, wobei die Basiseinheit (5) und der Stapel (6) an dessen oberem Ende gekoppelt sind, sodass die Basiseinheit (5) als Aufhängung (21) für den Stapel (6) ausgebildet ist.

6. System nach einem der Ansprüche 1 bis 5, wobei die Basiseinheit (5) und der Stapel (6) derart gekoppelt sind, dass eine mechanische und eine thermische Kopplung erfolgt.

7. System nach einem der Ansprüche 1 bis 6, wobei die Basiseinheit (5) und der Stapel (6) durch eine von außen beaufschlagte Druckkraft mechanisch gekoppelt sind.

8. System nach Anspruch 7, wobei die Basiseinheit (5) und der Stapel (6) in einer Spannvorrichtung (10) eingespannt sind, wobei die Spannvorrichtung (10) an den Seiten der Basiseinheit (5) und des Stapels (6) anliegt, die nach außen zeigen.

9. System nach Anspruch 8, wobei die Spannvorrichtung (10) an der Basiseinheit (5) in einem kühlen Bereich außerhalb des Bereichs zwischen dem Stapel (6) und der ersten thermischen Ebene eingerichtet ist, bevorzugt in einem Bereich unterhalb des Bereichs zwischen dem Stapel (6) und der ersten thermischen Ebene.

10. System nach einem der Ansprüche 1 bis 9, wobei die Basiseinheit (5) in der senkrechten Richtung zwei Hälften aufweist, wobei die erste thermische Ebene in der von dem Stapel weiter entfernten Hälfte der Basiseinheit (5) ausgebildet ist.

11. System nach einem der Ansprüche 1 bis 10, wobei die Durchführungen (7) für die Fluide in der Basiseinheit (5) in einem kühlen Bereich außerhalb des Bereichs zwischen dem Stapel (6) und der ersten thermischen Ebene ausgebildet sind, bevorzugt in einem Bereich unterhalb des Bereichs zwischen dem Stapel (6) und der ersten thermischen Ebene.

12. System nach Anspruch 11, wobei die Durchführungen (7) für die Fluide in der Basiseinheit (5) zwischen der ersten thermischen Ebene und der Aufstellfläche (3) ausgebildet sind.

13. System nach einem der Ansprüche 1 bis 12, wobei die Basiseinheit (5) einen Heizer (9) geeignet zum Erhitzen des Fluides in der Zuführung aufweist.

14. System nach einem der Ansprüche 1 bis 13, wobei die Basiseinheit (5) und der Stapel (6) derart gekoppelt sind, dass eine elektrische Kopplung zwischen dem Stapel (6) und der Basiseinheit (5) erfolgt.

15. System nach einem der Ansprüche 8 oder 9 und nach Anspruch 14, wobei eine elektrische Kontaktierung an dem Stapel (6) über die Spannvorrichtung (10) erfolgt, wobei die Spannvorrichtung (10) elektrisch mit einem Ende des Stapels (6) in Kontakt steht, das von der Basiseinheit (5) weg weist, bevorzugt einem oberen Ende.

## Geänderte Patentansprüche

### Geänderte Patentansprüche gemäss Regel 137(2) EPÜ.

1. System (1) für die Festoxid-Elektrolyse, umfassend eine Mehrzahl von Elektrolyse-Einheiten (4), die nebeneinander auf einer Aufstellfläche (3) angeordnet sind,
wobei die Elektrolyse-Einheiten (4) jeweils eine Basiseinheit (5) und einen senkrecht an der Basiseinheit (5) angeordneten Stapel (6) an Festoxid-Elektrolysezellen aufweisen,
wobei die Basiseinheit (5) für mindestens zwei Fluide jeweils eine Durchführung (7) aufweist, die mit den entsprechenden Durchführungen (7) der Basiseinheiten (5) der benachbarten Elektrolyse-Einheiten (4) gekoppelt sind, sodass eine Verteilung der Fluide zwischen den Elektrolyse-Einheiten (4) ermöglicht ist, und
wobei die Basiseinheit (5) eine Zuführung für ein erstes der zwei Fluide von der Durchführung (7) zum Stapel (6) und eine Abführung für ein zweites der zwei Fluide vom Stapel (6) zu der Durchführung (7) aufweist, wobei die Basiseinheit (5) als Wärmetauscher (8) zwischen der Zuführung und der Abführung ausgebildet ist.

2. System nach Anspruch 1, wobei das zugeführte erste Fluid Wasserdampf enthält und das abgeführte zweite Fluid Wasserstoffgas enthält.

3. System nach einem der Ansprüche 1 bis 2, wobei der Stapel (6) ein unteres Ende und ein oberes Ende sowie eine Vielzahl von Zellen, die zwischen dem unteren Ende und dem oberen Ende angeordnet sind, aufweist.

4. System nach Anspruch 3, wobei die Basiseinheit (5) und der Stapel (6) an dessen unterem Ende gekoppelt sind, sodass die Basiseinheit (5) als Sockel zwischen der Aufstellfläche und dem Stapel (6) ausgebildet ist.

5. System nach Anspruch 3, wobei die Basiseinheit (5) und der Stapel (6) an dessen oberem Ende gekoppelt sind, sodass die Basiseinheit (5) als Aufhängung (21) für den Stapel (6) ausgebildet ist.

6. System nach einem der Ansprüche 1 bis 5, wobei die Basiseinheit (5) und der Stapel (6) derart gekoppelt sind, dass eine mechanische und eine thermische Kopplung erfolgt.

7. System nach einem der Ansprüche 1 bis 6, wobei die Basiseinheit (5) und der Stapel (6) durch eine von außen beaufschlagte Druckkraft mechanisch gekoppelt sind, wobei die Basiseinheit (5) und der Stapel (6) in einer Spannvorrichtung (10) eingespannt sind, wobei die Spannvorrichtung (10) an den Seiten der Basiseinheit (5) und des Stapels (6) anliegt, die nach außen zeigen.

8. System nach einem der Ansprüche 1 bis 7, wobei die Basiseinheit (5) in der senkrechten Richtung zwei Hälften aufweist, wobei die erste thermische Ebene in der von dem Stapel weiter entfernten Hälfte der Basiseinheit (5) ausgebildet ist.

9. System nach einem der Ansprüche 1 bis 8, wobei die Durchführungen (7) für die Fluide in der Basiseinheit (5) in einem kühlen Bereich außerhalb des Bereichs zwischen dem Stapel (6) und der ersten thermischen Ebene ausgebildet sind, bevorzugt in einem Bereich unterhalb des Bereichs zwischen dem Stapel (6) und der ersten thermischen Ebene.

10. System nach Anspruch 9, wobei die Durchführungen (7) für die Fluide in der Basiseinheit (5) zwischen der ersten thermischen Ebene und der Aufstellfläche (3) ausgebildet sind.

11. System nach einem der Ansprüche 1 bis 10, wobei die Basiseinheit (5) einen Heizer (9) geeignet zum Erhitzen des Fluides in der Zuführung aufweist.

12. System nach einem der Ansprüche 1 bis 11, wobei die Basiseinheit (5) und der Stapel (6) derart gekoppelt sind, dass der Stapel (6) und die Basiseinheit (5) in elektrischem Kontakt stehen.

13. System nach den Ansprüchen 7 und 12, wobei eine elektrische Kontaktierung an dem Stapel (6) über die Spannvorrichtung (10) erfolgt, wobei die Spannvorrichtung (10) elektrisch mit einem Ende des Stapels (6) in Kontakt steht, das von der Basiseinheit (5) weg weist, bevorzugt einem oberen Ende.
